# FASCICULE DE BREVET EUROPEEN

(11) **EP 1 949 012 B1**
(45) Date de publication et mention de la délivrance du brevet: **20.01.2010**
(21) Numéro de dépôt: 06831091.1
(22) Date de dépôt: 08.11.2006
(51) Int. Cl.: F28F 1/40

(54) **TUBES RAINURES POUR ECHANGEURS THERMIQUES A RESISTANCE A L'EXPANSION AMELIOREE**
GENUTETES ROHR FÜR WÄRMETAUSCHER MIT BESSEREM AUSDEHNUNGSWIDERSTAND
GROOVED TUBES FOR HEAT EXCHANGERS WITH BETTER RESISTANCE TO EXPANSION

(30) Priorité: 09.11.2005 FR 0511389
(43) Date de publication de la demande: 30.07.2008
(73) Titulaire: TREFIMETAUX, 92400 Courbevoie (FR)
(72) Inventeur: LETERRIBLE, Pascal, F-27720 Dangu (FR); LEMAITRE, Gérard, F-27830 Neaufles Saint Martin (FR)
(74) Mandataire: Schmidt, Martin Peter
(86) Numéro de dépôt international: PCT/FR2006/002491
(87) Numéro de publication internationale: WO 2007/054642

(56) Documents cités:
- US-A1- 2005 045 319
- PATENT ABSTRACTS OF JAPAN vol. 003, no. 151 (M-084), 12 décembre 1979 (1979-12-12) -& JP 54 125563 A (HITACHI LTD), 29 septembre 1979 (1979-09-29)
- PATENT ABSTRACTS OF JAPAN vol. 2000, no. 20, 10 juillet 2001 (2001-07-10) -& JP 2001 074384 A (KOBE STEEL LTD), 23 mars 2001 (2001-03-23)
- PATENT ABSTRACTS OF JAPAN vol. 016, no. 370 (M-1292), 10 août 1992 (1992-08-10) -& JP 04 116391 A (MITSUBISHI SHINDOH CO LTD), 16 avril 1992 (1992-04-16)
- PATENT ABSTRACTS OF JAPAN vol. 1997, no. 06, 30 juin 1997 (1997-06-30) -& JP 09 049698 A (EBARA CORP), 18 février 1997 (1997-02-18)
- PATENT ABSTRACTS OF JAPAN vol. 011, no. 356 (M-644), 20 novembre 1987 (1987-11-20) -& JP 62 134496 A (MATSUSHITA ELECTRIC IND CO LTD), 17 juin 1987 (1987-06-17)

## Description

### DOMAINE DE L'INVENTION

L'invention concerne le domaine des tubes pour échangeurs de chaleur, et plus spécialement le domaine des tubes à échangeurs de chaleur utilisant soit un fluide dit "monophasique", c'est-à-dire un fluide pour lequel l'échange thermique ne comprend pas un cycle d'évaporation et de condensation, soit un fluide dit "diphasique", c'est-à-dire un fluide qui met enjeu sa chaleur latente de vaporisation et de condensation.

### ETAT DE LA TECHNIQUE

On connaît un grand nombre de documents décrivant la géométrie de tubes rainurés utilisés dans les échangeurs de chaleur.

A titre d'exemple, on peut citer la demande de brevet EP-A2-0 148 609 qui décrit des tubes à rainures triangulaires ou trapézoïdales présentant les caractéristiques suivantes :
- un rapport H/Di compris entre 0,02 et 0,03, H désignant la profondeur des rainures (ou la hauteur des nervures), et Di le diamètre intérieur du tube rainuré,
- un angle d'hélice β par rapport à l'axe de tube compris entre 7 et 30°,
- un rapport S/H compris entre 0,15 et 0,40, avec S désignant la section transversale de la rainure,
- un angle d'apex α des nervures compris entre 30 et 60°.

Ces caractéristiques de tubes sont adaptées à des fluides à transition de phase, les performances des tubes étant analysées de manière distincte lors de l'évaporation du fluide et lors de la condensation du fluide.

La demande japonaise n° 57-58088 décrit des tubes à rainures en V, avec H compris entre 0,02 mm et 0,2 mm, et avec un angle β compris entre 4° et 15°.

Des tubes voisins sont décrits dans la demande japonaise n°57-58094.

La demande japonaise JP 54-125563 décrit des tubes à rainures en U ou en V, inclinées, avec H allant de 0,002 à 0,2 mm, un pas P allant de 0,1 à 0,5 mm et un angle β allant de 4 à 15°.

La demande japonaise n° 52-38663 décrit des tubes à rainures en V ou U, avec H compris entre 0,02 et 0,2 mm, un pas P compris entre 0,1 et 0,5 mm et un angle β compris entre 4 et 15°.
Le brevet US n° 4,044,797 décrit des tubes à rainures en V ou U voisins des tubes précédents.

Le modèle d'utilité japonais n°55-180186 décrit des tubes à rainures trapézoïdales et nervures triangulaires, avec une hauteur H de 0,15 à 0,25 mm, un pas P de 0,56 mm, un angle d'apex α (angle appelé θ dans ce document) typiquement égal à 73°, un angle β de 30°, et une épaisseur moyenne de 0,44 mm.

Les brevets US n° 4,545,428 et n°4,480,684 décrivent des tubes à rainures en V et nervures triangulaires, avec la hauteur H comprise entre 0,1 et 0,6 mm, un pas P compris entre 0,2 et 0,6 mm, un angle d'apex α compris entre 50 et 100°, un angle d'hélice β compris entre 16 et 35°.

Le brevet japonais n° 62-25959 décrit des tubes à rainures et nervures trapézoïdales, avec une profondeur de rainure H comprise entre 0,2 et 0,5 mm, un pas P compris entre 0,3 et 1,5 mm, la largeur moyenne des rainures étant au moins égale à la largeur moyenne des nervures. Dans un exemple, le pas P est de 0,70 mm et l'angle d'hélice β est de 10°.

On connaît la demande japonaise JP 2001-074384 décrivant des tubes à nervures inclinées.

On connaît aussi le brevet européen EP 1 061 318 décrivant des tubes à nervures triangulaires inclinées aptes à être déformées par pliage lorsque des ailettes externes au tube sont serties au tube afin de former des échangeurs de chaleur.

Enfin, le brevet européen EP-B1-701 680, au nom de la demanderesse, décrit des tubes rainurés, avec rainures à fond plat et avec des nervures de hauteur H différente, d'angle d'hélice β compris entre 5 et 50°, d'angle d'apex α compris entre 30 et 60°, de manière obtenir de meilleures performances après le sertissage des tubes et montage dans les échangeurs.

D'une manière générale, les performances techniques et économiques des tubes, qui résultent du choix de la combinaison de moyens définissant les tubes (H, P, α, β, forme des rainures et nervures, etc...), sont généralement relatives à quatre types de considérations :
- d'une part, les caractéristiques relatives au transfert de chaleur (coefficient d'échange thermique), domaine dans lequel les tubes rainurés sont très supérieurs aux tubes non rainurés, de sorte qu'à échange thermique équivalent, la longueur de tube rainurée nécessaire sera moindre que celle de tube non rainuré,
- d'autre part, les caractéristiques relatives aux pertes de charge, de faibles pertes de charges permettant d'utiliser des pompes ou compresseurs de plus faible puissance, encombrement et coût,
- en outre, la faisabilité industrielle des tubes et la vitesse de production qui conditionne le prix de revient du tube chez le fabricant de tubes,
- enfin, les caractéristiques relatives aux propriétés mécaniques des tubes, typiquement en relation avec la nature des alliages utilisés ou avec l'épaisseur moyenne des tubes, épaisseur qui conditionne le poids du tube par unité de longueur, et donc influe sur son prix de revient.

### PROBLEMES POSES

D'une part, comme cela résulte de l'état de la technique, il y a un grand nombre et une très grande diversité d'enseignements en ce qui concerne les tubes rainurés, sachant qu'ils visent généralement l'optimisation de l'échange thermique et la diminution de la perte de charge.
D'autre part, chacun de ces enseignements offre lui-même le plus souvent une large étendue de possibilités, les paramètres étant généralement définis par des plages de valeurs relativement larges, de sorte que l'homme du métier a déjà beaucoup de difficultés pour tirer la quintessence de l'état de la technique, parmi un si grand nombre de données, parfois contradictoires.

En outre, ces enseignements concernent le plus souvent des tubes rainurés considérés en tant que tels, tubes rainurés qui peuvent éventuellement être utilisés dans des échangeurs tubulaires.

Cependant, les tubes rainurés peuvent aussi être utilisés dans des échangeurs de chaleur ou batteries qui comprennent des ailettes diffusant la chaleur. Dans ce cas, les tubes sont solidarisés aux ailettes par sertissage qui nécessite une expansion du tube réalisée par une pièce mécanique, typiquement une bille, de diamètre choisi pour réaliser une expansion du tube, ce qui tend à écraser mécaniquement ou à faire fléchir lesdites rainures durant ladite expansion.

Certes, on a déjà essayé de fabriquer des tubes relativement résistants à l'écrasement, mais en règle générale, même ces tubes constituent un progrès par rapport à d'autres tubes, ils présentent néanmoins encore une déformation relativement importante qui diminue de manière très significative ses performances et ses capacités d'échange thermique.

De plus, il convient que les tubes puissent résister à des conditions de sertissage de plus en plus sévères de manière à augmenter au maximum la surface de contact mécanique entre le tube et les ailettes, de manière à, simultanément augmenter la solidité des batteries et la conduction thermique entre les tubes et les ailettes.
Enfin, un autre problème, qui est essentiel sur le plan industriel, est la possibilité de fabriquer des tubes rainurés, car il peut exister des profils de tubes rainurés qui seraient, en théorie du moins, excellents, mais en pratique sinon impossibles du moins difficiles à fabriquer, ou encore impossibles à fabriquer à partir de tubes non rainurés.
De plus, il convient que ces tubes puissent être fabriqués avec une productivité suffisante et avec un équipement ou un investissement qui ne soit pas supérieur à celui des tubes rainurés de l'état de la technique.

La demanderesse a donc recherché et mis au point des tubes et échangeurs qui peuvent être utilisés soit dans des échangeurs tubulaires, soit dans échangeurs à ailettes ou batteries, les tubes mis au point présentant à la fois une résistance très élevée à la déformation durant ladite expansion, des performances d'échange thermique élevées, une perte de charge relativement faible de manière à limiter la puissance des compresseurs et pompes de circulation des fluides circulant dans lesdits tubes, pour les applications ou domaines qui utilisent des fluides monophasiques ou biphasiques, et qui puissent être fabriqués avec une productivité et des équipements comme dans le cas de tubes rainurés déjà industrialisés.

### DESCRIPTION DE L'INVENTION

Selon l'invention, le tube métallique rainuré, d'épaisseur T_{f} en fond de rainure, de diamètre extérieur De, typiquement destiné à la fabrication d'échangeurs de chaleur ou batteries utilisant un fluide frigoporteur ou caloporteur de type monophasique ou diphasique, ledit tube étant rainuré intérieurement par N nervures hélicoïdales, avec N allant de 20 à 80 selon le diamètre extérieur De, d'angle d'apex α, de hauteur H selon une direction radiale dudit tube, de base B de largeur L_{N} et d'angle d'hélice β, deux nervures consécutives étant séparées par une rainure à fond typiquement plat de largeur L_{R}, avec un pas P égal L_{R} + L_{N}, est **caractérisé en ce que** :
a) lesdites largeurs L_{N} et L_{R} sont telles que L_{N} / L_{R} soit compris entre 0,40 et 0,80,
b) lesdites N nervures présentent une largeur à mi-hauteur L_{N1/2} au moins égale à 2.L_{N}/3
c) lesdites N nervures sont des nervures obliques, inclinées, typiquement dans un même sens, d'un angle γ par rapport à ladite direction radiale allant de 10° à 35°, ledit angle γ étant l'angle formé entre ladite direction radiale et une droite médiane passant par le milieu de ladite base B de ladite nervure et par le milieu de la largeur de la nervure prise à sa mi-hauteur H/2,
et dans ce tube, ladite nervure est une nervure qui présente une section tétragonale comprenant, outre sa base B, un côté sommital S en regard de ladite base B, et deux côtés latéraux CL₁ et CL₂ formant entre eux ledit angle d'apex α, dont l'un CL₁ (22) fait un angle θ₁ inférieur à 90° avec ledit fond de rainure (30) adjacent, et dont l'autre CL₂ (23) fait un angle θ₂ typiquement supérieur à 90° avec ledit fond de rainure (30) adjacent, ledit angle d'apex α allant de 10 à 35°,
de manière à présenter une résistance élevée à l'écrasement, des capacités d'échange thermique élevées et une faible perte de charge, quand ledit tube est solidarisé à des ailettes de refroidissement dans une batterie.

Ces nervures sont dites obliques et inclinées parce qu'elles présentent un côté latéral (CL₁) faisant un angle θ₁ inférieur à 90° avec ledit fond de rainure (30) adjacent. Ces nervures sont typiquement identiques entre elles.

Les tubes selon l'invention résolvent les problèmes posés.
En effet, la demanderesse a pu observer que, avec les tubes rainurés selon l'invention :
- d'une part, après expansion, même dans les conditions les plus sévères, les nervures de ces tubes passent d'une hauteur H à une hauteur H' telle que H'/H est au moins égal à 0,85, alors qu'avec les tubes traditionnels, ce rapport est inférieur à 0,85.
- d'autre part, comme cela apparaîtra avec les exemples, les performances présentent des capacités d'échange thermique élevées, et cela avec une perte de charge typiquement moindre.
- enfin, en ce qui concerne la fabrication de ces tubes, elle peut être réalisée par rainurage de tubes non rainurés, ce qui est avantageux en pratique, et cela, avec une productivité et un équipement et une cadence analogues à ceux des procédés de fabrication des tubes rainurés traditionnels déjà industrialisés.

### DESCRIPTION DES FIGURES

La figure la représente schématiquement une portion de tube rainuré (1) de direction axiale (10), portant intérieurement une pluralité de nervures (2) hélicoïdales avec un angle d'hélice β par rapport à sa direction axiale (10), comme représenté sur la partie gauche de la figure selon une coupe partielle selon ladite direction axiale (10).
La figure 1b est une coupe partielle du tube rainuré (1) selon un plan transversal perpendiculaire à ladite direction axiale (10).

La figure 2a est une représentation schématique, en coupe selon la direction axiale (10), pour illustrer l'expansion d'un tube lisse lors du sertissage du tube (1) et des ailettes (5) par passage d'une bille (6) dans le tube (1).
La figure 2b est une vue en perspective d'une batterie (4) formée par sertissage d'une pluralité de tubes (1) dans une pluralité d'ailettes (5) orientées perpendiculairement à la direction axiale (10) des tubes (1).

La figure 2c est une vue en coupe d'un échangeur de chaleur tubulaire dans lequel les tubes (1) formant un faisceau n'ont pas à être expansés comme dans le cas de la batterie (4) de la figure 2b.

Les figures 3a à 4b sont des sections partielles de tubes, en coupe selon un plan transversal perpendiculaire à ladite direction axiale (10).
Les figures 3a et 3b sont relatives à des tubes (1) avant expansion. Ces figures selon identiques, et se distinguent en ce que la figure 3b porte des valeurs de mesures pour certains paramètres.

Les figures 4a et 4b sont relatives aux mêmes tubes après expansion. Ces figures selon identiques, et se distinguent en ce que la figure 4b porte des valeurs de mesures pour certains paramètres.

Les figures 5a et 5b sont des diagrammes qui illustrent les performances d'un tube A selon l'invention, comparé à un tube rainuré B de l'état de la technique et à un tube C non rainuré, en évaporation à 8°C en fonction du nombre de Reynolds Re, le fluide étant de l'eau glycolée.

La figure 5a donne en ordonnée le coefficient d'échange Hi (W.m².K) en fonction du nombre de Reynolds Re en abscisse.
La figure 5b donne en ordonnée la perte de charge (Pa/m) en fonction du nombre de Reynolds Re en abscisse.

La figure 6a est une coupe axiale illustrant un dispositif de rainurage (7) de tubes.
Les figures 6b et 6c sont relatives à un mandrin de rainurage (70) présentant une pluralité de rainures hélicoïdales (700), le pas de ces rainures (700) étant à gauche, ces rainures étant également inclinées à gauche.
La figure 6b est une vue composite comprenant une vue en coupe transversale dans un plan perpendiculaire à la direction axiale (10) et une vue en perspective de dessus pour un observateur placé à l'arrière du mandrin de rainurage (70).

La figure 6c est une vue de dessus, une flèche oblique pointant à gauche indiquant l'inclinaison à gauche des rainures, une autre flèche axiale indiquant le sens de déplacement du tube par rapport au mandrin (70).

La figure 7 est une vue en coupe transversale du tube rainuré (1) formée par compression radiale entre le mandrin de rainurage (70) à l'intérieur du tube, et la pluralité de billes (711, 711') à l'extérieur du tube.

Sur cette figure, ledit mandrin de rainurage (70) est celui des figures 6b et 6c, sa section transversale étant celle représentée sur la partie basse de la figure 6b, et le sens de rotation de la cage rotative (710) est le sens direct, dans le sens des aiguilles d'une montre, l'observateur regardant dans la direction axiale (10) correspondant à la direction vers laquelle ledit tube (1) est tiré.
Dans ces conditions, le tube rainuré (1) présente une pluralité de nervures (2) ne présentant pas de défaut.

Les figures 8a et 8b sont analogues respectivement aux figures 6c et 7.
La figure 8a représente un mandrin de rainurage (70) qui se distingue de celui de la figure 6c en ce que les rainures hélicoïdales (700) sont inclinées à droite, au lieu d'être inclinées à gauche, une flèche oblique pointant à droite indiquant l'inclinaison à droite des rainures.
La figure 8b est analogue à la figure 7 et s'en distingue en ce que le mandrin de rainurage (70), qui est celui de la figure 8a, présente des rainures (700) inclinées à droite, au lieu d'être inclinées à gauche, le sens de rotation de la cage rotative (710) étant le sens direct.

Dans ces conditions, le tube rainuré (1) présente une pluralité de nervures (2) qui présentent des défauts, les nervures étant plus ou moins mal formées ou incomplètement formées.

Les figures 9a et 9b sont analogues aux figures 8a et 8b.
La figure 9a représente un mandrin de rainurage (70) identique à celui de la figure 6c, qui présente une pluralité de rainures hélicoïdales (700) inclinées à gauche et avec un pas à gauche, une flèche oblique pointant à gauche indiquant l'inclinaison à gauche des rainures.

La figure 9b est analogue à la figure 8b et s'en distingue en ce que le mandrin de rainurage (70), qui est celui de la figure 9a, présente des rainures (700) inclinées à gauche, au lieu d'être inclinées à droite et en ce que le sens de rotation de la cage rotative (710) est le sens inverse.

Dans ces conditions, le tube rainuré (1) présente une pluralité de nervures (2) qui présentent des défauts, les nervures étant plus ou moins mal formées ou incomplètement formées.

Les figures 10a et 10b sont analogues respectivement aux figures 8a et 8b.
La figure 10a représente un mandrin de rainurage (70) identique à celui de la figure 8a, une flèche oblique pointant à droite indiquant l'inclinaison à droite des rainures.
La figure 10b est analogue à la figure 8b et s'en distingue en ce que le sens de rotation de la cage rotative (710) est inverse au lieu d'être direct.

Dans ces conditions, le tube rainuré (1) présente une pluralité de nervures (2) ne présentant pas de défaut, comme dans le cas du tube obtenu selon les figures 6a à 7.

Les figures 11a à 11c, analogues aux figures 3a et 3b, sont des sections partielles, en coupe selon la direction axiale (10), de tubes (1) avant expansion.

La figure 11a est identique à la figure 3a et illustre le cas où lesdites nervures (2) sont des nervures inclinées ou obliques faisant un angle γ avec ladite direction radiale (11) faisant un angle de 90° avec la paroi extérieure du tube et passant par le centre géométrique du tube.

La figure 11b illustre le cas où lesdites nervures (2) se présentent sou la forme d'une alternance de nervures inclinées de hauteur H1 et de hauteur H2< H1.

La figure 11c, analogue à la figure 11a, mais à une échelle différente, illustre le cas où un nervure droite (2") de hauteur H'<H sont intercalées entre deux nervures inclinées (2).

### DESCRIPTION DETAILLEE DE L'INVENTION

Selon la modalité de l'invention illustrée sur les figures 1b et 3a à 3b, ladite nervure (2) peut être une nervure (2') qui présente une section tétragonale comprenant, outre sa base B (20), un côté sommital S (21) en regard de ladite base B (20), et deux côtés latéraux CL₁ (22) et CL₂ (23) formant entre eux ledit angle d'apex α, dont l'un CL₁ (22) fait un angle θ₁ inférieur à 90° avec ledit fond de rainure (30) adjacent, et dont l'autre CL₂ (23) fait un angle θ₂ supérieur à 90° avec ledit fond de rainure (30) adjacent.

Selon l'invention, ladite nervure (2) peut présenter une largeur à mi-hauteur L_{N1/2} au moins égale à 0,65.L_{N}.
Typiquement, ladite nervure (2) peut présenter une largeur à mi-hauteur L_{N1/2} au moins égale à 0,70.L_{N}.

De préférence, ladite nervure (2) peut présenter une largeur à mi-hauteur L_{N1/2} au moins égale à 0,75.L_{N}.
En effet, les nervures (2) selon l'invention ont une forme assez éloignée de la forme triangulaire classique, de sorte que la largeur à mi-hauteur est à peine inférieure à la largeur de la base B (20) de la nervure, les côtés latéraux étant presque parallèles.

Ledit angle d'apex α formé par lesdits deux côtés latéraux CL₁ (22) et CL₂ (23) peut aller de 10° à 35°.
Sur la figure 3b, un angle α de 22,4° a été indiqué, mais l'invention permet d'obtenir industriellement des tubes dotés de nervures (2, 2') ayant un angle α beaucoup plus faible, typiquement de 10-15°.

Comme illustré également sur les figures 1b et 3a à 3b, ledit côté sommital S (21) peut présenter une largeur au moins égale à 0,3.L_{N}, et de référence au moins égale à 0,4.L_{N}.

En outre, ledit côté sommital S (21) peut être incliné par rapport à ladite base B (20) avec un angle δ allant de 5° à 35°.

Ledit angle δ peut avoir son sommet plus proche typiquement du dudit côté latéral du côté latéral CL₂ (23) que du côté CL₁ (22).

Selon l'invention, lesdites nervures (2, 2') peuvent avantageusement être de hauteur H telle que H/De soit égal à 0,020 ± 0,005, H et De étant exprimés en mm.
De même, le nombre N de nervures (2, 2') peut être tel que N/De soit égal à 4,5 ± 0,5, le pas P correspondant étant égal à π.Di/N, avec Di égal à De-2.Tf, et De étant exprimé en mm.

Ledit angle d'hélice β peut aller de 5° à 25°.
Ce sont ces plages de paramètres qui permettent d'obtenir l'ensemble des résultats obtenus avec les tubes selon l'invention.

Typiquement, l'épaisseur T_{f} peut être telle que T_{f}/De soit égal à 0,03± 0,005, T_{f} et De étant exprimés en mm, avec De allant 6 mm à 18 mm,
Le rapport P/H peut aller de 1,5 à 3 et préférence de 1,7 à 2,3.

Comme illustré sur 1a figure 1b, lesdits côtés latéraux CL₁ (22) et CL₂ (23) peuvent se raccorder aux dits fonds de rainures (30) adjacents avec des rayons de courbure R typiquement inférieurs à 100 µm, et typiquement inférieure à 50 µm.

Comme illustré sur la figure 11b, lesdites nervures (2, 2') peuvent former une succession de nervures de hauteur H1=H et de hauteur H2 = a.Hl, avec a compris entre 0,1 et 0,9, la nervure de hauteur H1 étant la nervure principale, et la nervure de hauteur H2 étant la nervure secondaire, ces deux nervures étant séparées par une rainure à fond plat.

Avec cette modalité, qui peut être utile dans des cas particuliers, seule la nervure de plus grande hauteur H1 est touchée par l'expansion du tube, alors que la seconde de hauteur H2 reste intacte.

Comme illustré sur la figure 11c, une nervure droite (2") peut être intercalée entre deux nervures obliques adjacentes (2Comm, 2'), ladite nervure droite présentant une hauteur H' < H ou inférieure à H1.

Généralement, ladite nervure (2) et ladite rainure (3) peuvent avoir sensiblement la forme de parallélogrammes, le rapport des surfaces S_{N} / S_{R} étant sensiblement égal au rapport L_{N}/L_{R}, S_{N} et S_{R} désignant respectivement la surface de ladite nervure (2) et de ladite rainure (3).

Comme cela apparaît en comparant les figures 3a à 3b avec les figures 4a à 4b, la forme géométrique des nervures (2,2') selon l'invention n'évite pas une certaine déformation de ces nervures et un certain écrasement de ces nervures, mais, d'une part, cette déformation est relativement limitée compte tenu de la puissance et de la résistance opposée par ces nervures à l'écrasement durant l'expansion du tube, et d'autre part, une fois déformées, ces nervures conservent sensiblement la même forme, de sorte qu'il ne se produit pas de diminution importante des performances du tube avant et après expansion du tube.

Selon l'invention, les tubes (1) peuvent être en Cu et alliages de Cu, A1 et alliages d'Al, Fe et alliages de Fe.

Ces tubes (1), typiquement non cannelés, peuvent être obtenus typiquement par rainurage de tubes, ou éventuellement, par rainurage à plat d'une bande métallique puis formation d'un tube soudé.

Ces tubes peuvent présenter une section transversale typiquement ronde, ovale ou rectangulaire, en fonction du procédé de fabrication, une section ronde étant obtenue par rainurage d'un tube lisse de section ronde.

Un autre objet de l'invention est constitué par des échangeurs de chaleur ou batteries (4) utilisant des ailettes (5) et des tubes expansés (1') formés par expansion de tubes (1) selon l'invention.

Un autre objet de l'invention est constitué par un procédé de fabrication de tubes rainurés dans lequel on comprime radialement un tube non rainuré (1") sur un mandrin de rainurage (70) doté sur sa surface périphérique d'une pluralité de rainures (700), à l'aide d'un moyen de compression radiale (71), de manière à former un tube rainuré (1) doté d'une pluralité de nervures (2) sur sa surface intérieure, ledit tube rainuré ainsi formé (1) étant tiré par un moyen de traction (72) selon une direction dite axiale (10) de déplacement dudit tube rainuré (1), ledit moyen de compression radiale (71) et ledit mandrin de rainurage (70) restant fixes par rapport à ladite direction axiale (10), ledit mandrin de rainurage (70) étant un mandrin placé à l'intérieur dudit tube non rainuré (1") et solidaire d'un mandrin flottant (73) retenu en amont du mandrin de rainurage (70) par une filière de maintien (74), ledit moyen de compression radiale (71) comprenant une cage rotative (710) dotée d'une pluralité d'éléments (711), typiquement d'une pluralité de billes (711'), tournant autour dudit tube non rainuré (1") au droit dudit maridrin de rainurage (70) selon un sens de rotation prédéterminé par rapport à ladite direction axiale (10), **caractérisé en ce que** :
a) lesdites rainures (700) de ladite pluralité de rainures sont des rainures hélicoïdales, de pas droit ou gauche, de manière à obtenir un tube rainuré (1) d'angle d'hélice β ≠ 0,
b) lesdites rainures (700) de ladite pluralité de rainures sont des rainures inclinées, avec une inclinaison droite ou gauche, de manière à obtenir un tube rainuré (1) dont les nervures (2) présentent un angle d'inclinaison γ > 0°,
c) on choisit ledit sens de rotation de ladite cage rotative (710), ledit sens étant direct ou inverse, en fonction notamment dé ladite inclinaison droite ou gauche desdites rainures (700), de manière à former ladite pluralité de nervures (2) desdits tubes rainurés (1) dans leur intégralité, ledit pas droit ou gauche dudit mandrin de rainurage (70), ladite inclinaison droite ou gauche desdites rainures (700) et ledit sens de rotation direct ou inverse de ladite cage rotative (710) étant déterminés relativement à un observateur placé à l'arrière et au-dessus dudit mandrin de rainurage (70) et regardant dans ladite direction axiale (10) de défilement dudit tube rainuré (1), ledit sens de rotation direct étant celui des aiguilles d'une montre.
   Ce procédé utilise un dispositif de rainurage, par exemple un dispositif de rainurage tel que décrit dans le brevet français n° 2 707 534 au nom de la demanderesse, la figure 6a qui schématise ce procédé correspondant à la figure 2a de ce brevet.

En effet, la demanderesse a observé que les conditions expérimentales avaient une grande influence sur le résultat obtenu.
Une pluralité de nervures (2) n'est correctement formée que dans les conditions suivantes :
a) lorsque ledit sens de rotation de ladite cage rotative (710) est direct, lesdites rainures hélicoïdales (700) dudit mandrin de rainurage (70) présentent une inclinaison gauche, ledit pas dudit mandrin de rainurage (70) étant droit ou gauche, comme illustré sur les figures 6b à 7,
b) lorsque ledit sens de rotation de ladite cage rotative (710) est inverse, lesdites rainures hélicoïdales (700) dudit mandrin de rainurage (70) présentent une inclinaison droite, ledit pas étant droit ou gauche, comme illustré sur les figures 10a et 10b.
   Lorsque ces conditions ne sont pas respectées, la demanderesse a observé que les rainures (700) se remplissaient mal ou de manière incomplète, de sorte que les nervures (2) correspondantes du tube rainuré (1) étaient défectueuses.

Un autre objet de l'invention est constitué par un procédé de fabrication de tubes selon l'invention, typiquement non cannelés, obtenus par rainurage à plat d'une bande métallique puis formation d'un tube soudé.

### EXEMPLES DE REALISATION

On a fabriqué un tube (1) en cuivre, comme illustré sur les figures 1b et 3a à 3b, par rainurage d'un tube lisse, à l'aide du procédé selon l'invention, à l'aide du dispositif de rainurage illustré sur les figures 6a à 7 en utilisant un mandrin de rainurage (70) doté d'une pluralité de rainures (700) inclinées vers la gauche, et en faisant tourner la cage rotative (710) dans le sens direct.

On a également fabriqué des tubes selon l'invention à l'aide du dispositif de rainurage illustré sur les figures 10a et 10b en utilisant un mandrin de rainurage (70) doté d'une pluralité de rainures (700) inclinées vers la droite, et en faisant tourner la cage rotative (710) dans le sens inverse.

Des essais conduits, selon les figures 9a et 9b, avec ce même mandrin de rainurage (70), mais en faisant tourner la cage rotative (710) dans le sens inverse ont été négatifs.
De même, des essais conduits selon les figures 8a et 8b, avec un mandrin de rainurage (70) doté d'une pluralité de rainures (700) inclinées à droite, et en faisant tourner la cage rotative (710) dans le sens direct, ont été négatifs.

Ce tube (1) présente un diamètre extérieur De de 15,87 mm et une épaisseur à fond de rainure Tf de 0,51 mm.
La hauteur H de rainures est de 0,32 mm.
Le nombre N de rainures est de 75.
Le diamètre Di, égal à De-2.Tf, vaut 14,85 mm.
Le pas P, égal à π.Di/N, vaut 0,62 mm.
Le rapport L_{N}/L_{R} vaut 0,59, de sorte que la base B (20) présente une largeur L_{N} qui vaut environ 0,23 mm.
Ladite nervure (2) présente une largeur à mi-hauteur L_{N1/2} égale à égale à 0,77.L_{N}.
En ce qui concerne les angles :
- l'angle d'apex α vaut 22°
- l'angle d'hélice β vaut 20°.
- l'angle γ vaut 15°. Cet angle est formé entre ladite direction radiale (11) et la droite médiane (24) passant par le milieu de ladite base B (20) de ladite nervure (2) et par le milieu de la largeur de la nervure (2) prise à sa mi-hauteur H/2.
- l'angle δ vaut environ 18°.

On a réalisé une coupe transversale de ce tube (1), comme représenté sur la figure 3a et 3b.

On a mesuré les performances de ce tube (1) en évaporation à 8°C avec de l'eau glycolée (27% en masse) comme fluide et pour différentes valeurs du nombre de Reynolds Re.

Les résultats ont été représentés sur les figures 5a et 5b.
Le tube A est le tube (1) selon l'invention.

Le tube B est un tube analogue au tube A (même diamètre De, même N, même H, même angle β, etc...) mais qui en diffère en ce que les nervures sont des nervures triangulaires d'angle d'apex α égal à 60°, et en ce que l'angle γ vaut zéro, les nervures triangulaires n'étant pas inclinées.

Le diagramme 5a montre le grand intérêt d'un tube rainuré (1) selon l'invention. De plus, dans une large part du domaine du nombre de Reynolds, la perte de charge d'un tel tube A est moindre que celle du tube correspondant B.

On a utilisé ce tube pour former une batterie par expansion du tube dans des ailettes, comme schématisé sur les figures 2a et 2b.

Après expansion, on a réalisé une coupe transversale selon les figures 4a et4b.
On a observé que :
- la hauteur H a diminué d'environ 13 %
- la largeur des rainures a augmenté d'environ 16%
- l'angle δ est devenu nul.
   Comme on peut le voir en comparant les figures 3a à 3b et 4a à 4b, les nervures sont devenues un peu plus "trapues" après expansion du tube, mais elles ont conservé leur forme générale et leur inclinaison γ a été peu modifiée.
   Les mesures de performances effectuées sur ces tubes ont montré une très faible diminution des performances mesurées sur tubes avant expansion.

On a également fabriqué des tubes rainurés (1) analogues dotés de nervures obliques de différentes hauteurs, comme illustré sur la figure 11, avec H2= 0,85. H1.

On a également fabriqué des tubes rainurés (1) analogues dotés de nervures droites (2"), comme illustré sur la figure 11c, toute nervure droite (2") étant intercalée entre deux nervures obliques (2).

Dans ce cas, on a fabriqué un tube rainuré (1) doté de 80 nervures régulièrement espacées : 40 étant des nervures obliques (2) et 40 étant des nervures droites (2").

### AVANTAGES DE L'INVENTION

L'invention présente de grands avantages.
En effet, elle permet d'une part d'avoir des tubes échangeurs d'une grande efficacité en ce qui concerne l'échange thermique grâce à un coefficient d'échange Hi très élevé, et cela tout en conservant une perte relativement faible.

Par ailleurs, ces tubes présentent une résistance élevée à la déformation suite à l'expansion du tube pour former des batteries, et surtout conservent des performances élevées après expansion. En effet, les tubes selon l'invention conviennent à la fois pour la fabrication d'échangeurs à ailettes, comme illustré sur la figure 2b, et pour les échangeurs tubulaires, comme illustré sur la figure 2c.

Enfin, ces tubes ont pu être fabriqués par rainurage de tubes lisses, à grande cadence comme dans le cas de la fabrication de tubes rainurés classiques.

### LISTE DES REPERES DES FIGURES

| | |
|---|---|
| Tube rainuré | 1 |
| Tube expansé | 1' |
| Tube non rainuré | 1" |
| Direction axiale | 10 |
| Direction radiale | 11 |
| Nervure oblique | 2 |
| Nervure inclinée tétragonale | 2' |
| Nervure droite | 2" |
| Base B | 20 |
| Côté sommital S | 21 |
| Côté latéral CL₁ | 22 |
| Côté latéral CL₂ | 23 |
| Droite médiane | 24 |
| Rainure | 3 |
| Fond de rainure | 30 |
| Batterie | 4 |
| Ailette | 5 |
| Moyen d'expansion - bille | 6 |
| Dispositif de rainurage | 7 |
| Mandrin de rainurage | 70 |
| Rainures de 70 | 700 |
| Moyen de compression radiale | 71 |
| Cage rotative | 710 |
| Eléments tournants, billes | 711,711' |
| Moyen de traction de 1 | 72 |
| Mandrin flottant | 73 |
| Filière de maintien | 74 |

## Revendications

1. Tube métallique (1) rainuré, d'épaisseur T_{f} en fond de rainure, de diamètre extérieur De, typiquement destiné à la fabrication d'échangeurs de chaleur ou batteries (4) utilisant un fluide frigoporteur ou caloporteur de type monophasique ou diphasique, ledit tube (1) étant rainuré intérieurement par N nervures hélicoïdales, avec N allant de 20 à 80 selon le diamètre extérieur De, d'angle d'apex α, de hauteur H selon une direction radiale (11) dudit tube, de base B de largeur L_{N} et d'angle d'hélice β, deux nervures consécutives étant séparées par une rainure (3) à fond (30) typiquement plat de largeur L_{R}, avec un pas P égal L_{R} + L_{N}, **caractérisé en ce que** :
a) lesdites largeurs L_{N} et L_{R} sont telles que L_{N} / L_{R} soit compris entre 0,40 et 0,80,
b) lesdites N nervures présentent une largeur à mi-hautetar L_{N1/2} au moins égale à 2.L_{N}/3
c) lesdites N nervures sont des nervures obliques (2), inclinées, typiquement dans un même sens, d'un angle y par rapport à ladite direction radiale (11) allant de 10° à 35°, ledit angle γ étant l'angle formé entre ladite direction radiale (11) et une droite médiane (24) passant par le milieu de ladite base B (20) de ladite nervure (2) et par le milieu de la largeur de la nervure (2) prise à sa mi-hauteur H/2,
et dans lequel ladite nervure (2) est une nervure (2) qui présente une section tétragonale comprenant, outre sa base B (20), un côté sommital S (21) en regard de ladite base B (20), et deux côtés latéraux CL₁ (22) et CL₂ (23) formant entre eux ledit angle d'apex α, dont l'un CL₁ (22) fait un angle θ₁ inférieur à 90° avec ledit fond de rainure (30) adjacent, et dont l'autre CL₂ (23) fait un angle θ₂ typiquement supérieur à 90° avec ledit fond de rainure (30) adjacent, ledit angle d'apex allant de 10° à 35°
de manière à présenter une résistance élevée à l'écrasement, des capacités d'échange thermique élevées et une faible perte de charge, quand ledit tube est solidarisé à des ailettes de refroidissement dans une batterie,

2. Tube métallique selon la revendication 1 dans lequel ledit côté latéral CL₂ fait un angle θ₂ supérieur à 90° avec ledit fond de rainure (30) adjacent.

3. Tube métallique selon une quelconque des revendication 1 à 2 dans lequel ladite nervure (2) présente une largeur à mi-hauteur L_{N1/2} au moins égale à 0,70.L_{N}.

4. Tube métallique selon la revendication 3 dans lequel ladite nervure (2) présente une largeur à mi-hauteur L_{N1/2} au moins égale à 0,75.L_{N}.

5. Tube métallique selon une quelconque des revendications 1 à 4 dans lequel ledit côté sommital S (21) présente une largeur au moins égale à 0,3.L_{N}, et de référence au moins égale à 0,4.L_{N}.

6. Tube selon une quelconque des revendications 1 à 5 dans lequel ledit côté sommital S (21) est incliné par rapport à ladite base B (20) avec un angle δ allant de 5° à 35°.

7. Tube selon la revendication 6 dans lequel ledit angle δ a son sommet plus proche du côté latéral CL₂ (23) que du côté CL₁ (22).

8. Tube selon une quelconque des revendications 1 à 7 dans lequel lesdites nervures (2, 2') sont de hauteur H telle que H/De soit égal à 0,020 ± 0,005, H et De étant exprimés en mm.

9. Tube selon une quelconque des revendications 1 à 8 dans lequel le nombre N de nervures (2, 2') est tel que N/De soit égal à 4,5 ± 0,5, le pas P correspondant étant égal à π.Di/N, avec Di égal à De-2.Tf, et De étant exprimé en mm.

10. Tube selon une quelconque des revendications 1 à 9 dans lequel ledit angle d'hélice β va de 5° à 25°.

11. Tube selon une quelconque des revendications 1 à 10 dont l'épaisseur T_{f} est telle que T_{f} /De soit égal à 0,03± 0,005, T_{f} et De étant exprimés en mm, avec De allant 6 mm à 18 mm.

12. Tube selon une quelconque des revendications 1 à 11 dans lequel le rapport P/H va de 1,5 à 3 et préférence de 1,7 à 2,3.

13. Tube selon une quelconque des revendications 1 à 12 dans lequel lesdits côtés latéraux CL₁ (22) et CL₂ (23) se raccordent aux dits fonds de rainures (30) adjacents avec des rayons de courbure R typiquement inférieurs à 100 µm, et typiquement inférieure à 50 µm.

14. Tube selon une quelconque des revendications 1 à 13 dans lequel lesdites nervures (2, 2') forment une succession de nervures de hauteur H1=H et de hauteur H2 = a.H1, avec a compris entre 0,1 et 0,9, la nervure de hauteur H1 étant la nervure principale, et la nervure de hauteur H2 étant la nervure secondaire, ces deux nervures étant séparées par une rainure à fond plat.

15. Tube selon une quelconque des revendications 1 à 14 dans lequel une nervure droite (2") est intercalée entre deux nervures obliques adjacentes (2, 2'), ladite nervure droite présentant une hauteur H' < H ou inférieure à H1.

16. Tube selon une quelconque des revendications 1 à 15 dans lequel ladite nervure (2) et ladite rainure (3) ont sensiblement la forme de parallélogrammes, le rapport des surfaces S_{N} / S_{R} étant sensiblement égal au rapport L_{N}/L_{R}, S_{N} et S_{R} désignant respectivement la surface de ladite nervure (2) et de ladite rainure (3).

17. Tube selon une quelconque des revendications 1 à 16 en Cu et alliages de Cu, Al et alliages d'Al, Fe et alliages de Fe.

18. Tube selon une quelconque des revendications 1 à 17 de section transversale typiquement ronde, ovale ou rectangulaire.

19. Echangeur de chaleur ou batterie (4) utilisant des ailettes (5) et des tubes expansés (1') formés par expansion de tubes (1) selon une quelconque des revendications 1 à 18.

20. Procédé de fabrication de tubes rainurés selon une quelconque des revendications 1 à 18 dans lequel on comprime radialement un tube non rainuré (1") sur un mandrin de rainurage (70) doté sur sa surface périphérique d'une pluralité de rainures (700), à l'aide d'un moyen de compression radiale (71), de manière à former un tube rainure (1) doté d'une pluralité de nervures (2) sur sa surface intérieure, ledit tube rainuré ainsi formé (1) étant tiré par un moyen de traction (72) selon une direction dite axiale (10) de déplacement dudit tube rainuré (1), ledit moyen de compression radiale (71) et ledit mandrin de rainurage (70) restant fixes par rapport à ladite direction axiale (10), ledit mandrin de rainurage (70) étant un mandrin placé à l'intérieur dudit tube non rainuré (1") et solidaire d'un mandrin flottant (73) retenu en amont du mandrin de rainurage (70) par une filière de maintien (74), ledit moyen de compression radiale (71) comprenant une cage rotative (710) dotée d'une pluralité d'éléments (711), typiquement d'une pluralité de billes (711'), tournant autour dudit tube non rainuré (1") au droit dudit mandrin de rainurage (70) selon un sens de rotation prédéterminé par rapport à ladite direction axiale (10), **caractérisé en ce que** :
a) lesdites rainures (700) de ladite pluralité de rainures sont des rainures hélicoïdales, de pas droit ou gauche, de manière à obtenir un tube rainuré (1) d'angle d'hélice β ≠ 0,
b) lesdites rainures (700) de ladite pluralité de rainures sont des rainures inclinées, avec une inclinaison droite ou gauche, de manière à obtenir un tube rainuré (1) dont les nervures (2) présentent un angle d'inclinaison γ,
c) on choisit ledit sens de rotation de ladite cage rotative (710), ledit sens étant direct ou inverse, en fonction notamment de ladite inclinaison droite ou gauche desdites rainures (700), de manière à former ladite pluralité de nervures (2) desdits tubes rainurés (1) dans leur intégralité, ledit pas droit ou gauche dudit mandrin de rainurage (70), ladite inclinaison droite ou gauche desdites rainures (700) et ledit sens de rotation direct ou inverse de ladite cage rotative (710) étant déterminés relativement à un observateur placé à l'arrière et au-dessus dudit mandrin de rainurage (70) et regardant dans ladite direction axiale (10) de défilement dudit tube rainuré (1), ledit sens de rotation direct étant celui des aiguilles d'une montre.

21. Procédé selon la revendication 20 dans lequel, lorsque ledit sens de rotation de ladite cage rotative (710) est direct, lesdites rainures hélicoïdales (700) dudit mandrin de rainurage (70) présentent une inclinaison gauche, ledit pas dudit mandrin de rainurage (70) étant droit ou gauche.

22. Procédé selon la revendication 20 dans lequel, lorsque ledit sens de rotation de ladite cage rotative (710) est inverse, lesdites rainures hélicoïdales (700) dudit mandrin de rainurage (70) présentent une inclinaison droite, ledit pas étant droit ou gauche.

23. Procédé de fabrication de tubes rainurés selon une quelconque des revendications 1 à 18, typiquement non cannelés, obtenus par rainurage à plat d'une bande métallique puis formation d'un tube soudé.

## Claims

1. Grooved metal tube (1), of thickness T_{f} at the bottom of a groove, of external diameter De, typically intended for the manufacture of heat exchangers or batteries (4) using a cooling or heating fluid of the single-phase or two-phase type, said tube (1) being grooved interiorly by N helicoidal ribs, with N ranging from 20 to 80 according to the external diameter De, of apex angle α, of height H according to a radial direction (11) of said tube, of base B of width L_{N} and of helix angle β, two consecutive ribs being separated by a groove (3) with a bottom (30) that is typically flat of width L_{R} with a pitch P equal to L_{R} + L_{N}, **characterised in that**:
a) said widths L_{N} and L_{R} as such that L_{N} / L_{R} is between 0.40 and 0.80,
b) said N ribs having a width at mid-height L_{NI/2} at least equal to 2.L_{N}/3
c) said N ribs are slanted ribs (2), inclined, typically in the same direction, of an angle γ in relation to said radial direction (11) ranging from 10° to 35°, said angle γ being the angle formed between said radial direction (11) and a median straight line (24) passing through the middle of said base B (20) of said rib (2) and through the middle of the width of the rib (2) taken at its mid-height H/2,
and wherein said rib (2) is a rib (2') that has a tetragonal section comprising, other than its base B (20), an apical side S (21) across from said base B (20), and two lateral sides CL₁ (22) and CL₂ (23) forming between them said apex angle α, of which one CL₁ (22) forms an angle θ1 less than 90° with said adjacent groove bottom (30), and of which the other CL₂ (23) forms an angle θ2 typically greater than 90° with said adjacent groove bottom (30), said apex angle ranging from 10° to 35°,
in such a way as to have a high resistance to crushing, high heat exchange capacities and a low loss of load, when said tube is integral with cooling vanes in a battery.

2. Metal tube according to claim 1 wherein said lateral side CL₂ forms an angle θ2 greater than 90° with said adjacent groove bottom (30).

3. Metal tube according to any of claims 1 to 2 wherein said rib (2) has a width at mid-height L_{NI/2} at least equal to 0.70.LN.

4. Metal tube according to claim 3 wherein said rib (2) has a width at mid-height L_{NI/2} at least equal to 0.75.L_{N}.

5. Metal tube according to any of claims 1 to 4 wherein said apical side S (21) has a width at least equal to 0.3.L_{N}, and preferably at least equal to 0.4.L_{N}.

6. Tube according to any of claims 1 to 5 wherein said apical side S (21) is inclined in relation to said base B (20) with an angle δ ranging from 5° to 35°.

7. Tube according to claim 6 wherein said angle δ has its apical closer to the lateral side CL₂ (23) than to the side CL₁ (22).

8. Tube according to any of claims 1 to 7 wherein said ribs (2, 2') are of height H such that H/De is equal to 0,020 ± 0,005, H and De being expressed in mm.

9. Tube according to any of claims 1 to 8 wherein the number N of ribs (2, 2') is such that N/De is equal to 4.5 ± 0.5, the corresponding pitch P being equal to n.Di/N, with Di equal to De-2.Tf, and De being expressed in mm.

10. Tube according to any of claims 1 to 9 wherein said helix angle β ranges from 5° to 25°.

11. Tube according to any of claims 1 to 10 of which the thickness T_{f} is such that T_{f}/De is equal to 0.03 ± 0.005, T_{f} and De being expressed in mm, with De ranging from 6 mm to 18 mm.

12. Tube according to any of claims 1 to 11 wherein the ratio P/H ranges from 1.5 to 3 and preferably from 1.7 to 2.3.

13. Tube according to any of claims 1 to 12 wherein said lateral sides CL₁ (22) and CL₂ (23) connect with said adjacent groove bottoms (30) with radiuses of curvature R typically less than 100 µm, and typically less than 50 µm.

14. Tube according to any of claims 1 to 13 wherein said ribs (2, 2') form a succession of ribs of height H1=H and of height H2=a.H1, with a between 0.1 and 0.9, the rib of height H1 being the main rib, and the rib of height H2 being the secondary rib, these two ribs being separated by a flat-bottomed groove.

15. Tube according to any of claims 1 to 14 wherein a straight rib (2") is inserted between two adjacent slanted ribs (2, 2'), said straight rib having a height H' < H or less than H1.

16. Tube according to any of claims 1 to 15 wherein said rib (2) and said groove (3) substantially have the form of parallelograms, the ratio of areas S_{N} / S_{R} being substantially equal to the ratio L_{N}/L_{R}, S_{N} and S_{R} respectively designating the area of said rib (2) and of said groove (3).

17. Tube according to any of claims 1 to 16 made of Cu and Cu alloys, Al and Al alloys, Fe and Fe alloys.

18. Tube according to any of claims 1 to 17 of transversal section that is typically round, oval or rectangular.

19. Heat exchanger or battery (4) using vanes (5) and expanded tubes (1') formed by expansion of tubes (1) according to any of claims 1 to 18.

20. Method of manufacturing grooved tubes according to any of claims 1 to 18 wherein a non-grooved tube (1'') is compressed radially on a grooved mandrel (70) provided on its peripheral surface with a plurality of grooves (700), using a means of radial compression (71), in such a way as to form a grooved tube (1) provided with a plurality of ribs (2) on its interior surface, said grooved tube formed as such (1) being drawn by a means of traction (72) according to a so-called axial direction (10) of displacement of said grooved tube (1), said means of radial compression (71) and said grooved mandrel (70) remaining fixed in relation to said axial direction (10), said grooved mandrel (70) being a mandrel placed inside of said non-grooved tube (1") and integral with a floating mandrel (73) retained upstream of the grooved mandrel (70) by a holding die (74), said means of radial compression (71) comprising a rotating cage(710) provided with a plurality of elements (711), typically of a plurality of balls (711'), rotating around said non-grooved tube (1'') to the right of said grooved mandrel (70) according to a predetermined direction of rotation in relation to said axial direction (10), **characterised in that**:
a) said grooves (700) of said plurality of grooves are helicoidal grooves, of right or left pitch, in such a way as to obtain a grooved tube (1) of helix angle β ≠ 0,
b) said grooves (700) of said plurality of grooves are inclined grooves, with a right or left inclination, in such a way as to obtain a grooved tube (1) of which the ribs (2) have an angle of inclination γ,
c) said direction of rotation of said rotating cage (710), said direction being direct or inverse, is chosen according in particular to said right or left inclination of said grooves (700), in such a way as to form said plurality of ribs (2) of said grooved tubes (1) in their entirety, said right or left pitch of said grooved mandrel (70), said right or left inclination of said grooves (700) and said direct or inverse direction of rotation of said rotating cage (710) being determined relative to an observer located to the rear and above said grooved mandrel (70) and observing in said axial direction (10) of travel of said grooved tube (1), said direct direction of rotation being clockwise.

21. Method according to claim 20 wherein, when said direction of rotation of said rotating cage (710) is direct, said helicoidal grooves (700) of said grooved mandrel (70) having a left inclination, said pitch of said grooved mandrel (70) being right or left.

22. Method according to claim 20 wherein, when said direction of rotation of said rotating cage (710) is inverse, said helicoidal grooves (700) of said grooved mandrel (70) have a right inclination, said pitch being right or left.

23. Method for manufacturing grooved tubes according to any of claims 1 to 18, typically not ribbed, obtained by flat grooving of a metal strip then formation of a welded tube.

## Patentansprüche

1. Genutetes Metallrohr (1) mit einer Dicke T_{f} am Nutboden und einem Außendurchmesser De, typischerweise für die Herstellung von Wärmetauschern oder Batterien (4), die ein Kälte- oder Wärmeträgerfluid ein-oder zweiphasigen Typs verwenden, welches Rohr (1) innen genutet ist mit N Spiralrippen, wobei N von 20 bis 80 reicht je nach Außendurchmesser De, mit einem Apexwinkel α, einer Höhe H in einer Radialrichtung (11) des Rohrs, einer Basis B der Breite L_{N} und einem Schrägungswinkel β, wobei zwei aufeinander folgende Rippen durch eine Nut (3) mit typischerweise flachem Boden (30) und Breite L_{R} mit einem Abstand P gleich L_{R} + L_{N} voneinander getrennt sind,
**dadurch gekennzeichnet, dass**:
a) die Breiten L_{N} und L_{R} so gewählt sind, dass L_{N} / L_{R} zwischen 0,40 und 0,80 liegt,
b) die N Rippen auf halber Höhe eine Breite L_{N1/2} von mindestens 2.L_{N}/3 aufweisen,
c) die N Rippen schräge Rippen (2) sind, die typischerweise in der gleichen Richtung um einen Winkel γ gegenüber der Radialrichtung (11) von 10° bis 35° geneigt sind, wobei der Winkel γ der gebildete Winkel zwischen der Radialrichtung (11) und einer in der Mitte gelegenen Geraden (24) ist, welche durch die Mitte der Basis B (20) der Rippe (2) und durch die Mitte der Breite der Rippe (2) auf ihrer halben Höhe H/2 verläuft,
und bei dem die Rippe (2) eine Rippe (2') ist, die einen tetragonalen Querschnitt hat, mit außer ihrer Basis B (20) einer der Basis B (20) gegenüber liegenden Oberseite S (21) und zwei untereinander den Apexwinkel α bildenden Längsseiten CL₁ (22) und CL₂ (23), von denen die eine CL₁ (22) einen Winkel θ₁ kleiner als 90° mit dem benachbarten Nutboden (30) bildet und die andere CL₂ (23) einen Winkel θ₂ typischerweise größer als 90° mit dem benachbarten Nutboden (30) bildet, wobei der Apexwinkel von 10° bis 35° reicht,
so dass das Rohr eine hohe Druckfestigkeit, hohe Wärmeaustauschkapazitäten und einen niedrigen Druckverlust aufweist, wenn es mit Kühlrippen in einer Batterie verbunden wird.

2. Metallrohr nach Anspruch 1, bei dem die Längsseite CL₂ einen Winkel θ₂ größer als 90° mit dem benachbarten Nutboden (30) bildet.

3. Metallrohr nach irgendeinem der Ansprüche 1 bis 2, bei dem die Rippe (2) auf halber Höhe eine Breite L_{N1/2} von mindestens 0,70.L_{N} aufweist.

4. Metallrohr nach Anspruch 3, bei dem die Rippe (2) auf halber Höhe eine Breite L_{N1/2} von mindestens 0,75.L_{N} aufweist.

5. Metallrohr nach irgendeinem der Ansprüche 1 bis 4, bei dem die Oberseite S (21) eine Breite von mindestens 0,3.L_{N} und vorzugsweise von mindestens 0,4.L_{N} aufweist.

6. Rohr nach irgendeinem der Ansprüche 1 bis 5, bei dem die Oberseite S (21) gegenüber der Basis B (20) um einen Winkel δ von 5° bis 35° geneigt ist.

7. Rohr nach Anspruch 6, bei dem der Winkel δ seinen Scheitelpunkt näher an der Längsseite CL₂ (23) als an der Längsseite CL₁ (22) hat.

8. Rohr nach irgendeinem der Ansprüche 1 bis 7, bei dem die Rippen (2, 2') eine solche Höhe H haben, dass H/De gleich 0,020 ± 0,005 ist, wobei H und De in mm ausgedrückt sind.

9. Rohr nach irgendeinem der Ansprüche 1 bis 8, bei dem die Zahl N der Rippen (2, 2') so gewählt ist, dass N/De gleich 4,5 ± 0,5 ist, wobei der entsprechende Abstand P gleich π.Di/N ist, mit Di gleich De-2.Tf, und De in mm ausgedrückt ist.

10. Rohr nach irgendeinem der Ansprüche 1 bis 9, bei dem der Schrägungswinkel β von 5° bis 25° reicht.

11. Rohr nach irgendeinem der Ansprüche 1 bis 10, dessen Dicke T_{f} so gewählt ist, dass T_{f}/De gleich 0,03 ± 0,005 ist, wobei T_{f} und De in mm ausgedrückt sind, mit De zwischen 6 mm und 18 mm.

12. Rohr nach irgendeinem der Ansprüche 1 bis 11, bei dem das Verhältnis P/H von 1,5 bis 3 und vorzugsweise von 1,7 bis 2,3 reicht.

13. Rohr nach irgendeinem der Ansprüche 1 bis 12, bei dem sich die Längsseiten CL₁ (22) und CL₂ (23) mit Biegeradien R typischerweise kleiner als 100 µm und typischerweise kleiner als 50 µm an die benachbarten Nutböden (30) anschließen.

14. Rohr nach irgendeinem der Ansprüche 1 bis 13, bei dem die Rippen (2, 2') eine Aufeinanderfolge von Rippen mit der Höhe H1=H und der Höhe H2=a.h bilden, mit a zwischen 0,1 und 0,9, wobei die Rippe mit der Höhe H1 die Hauptrippe ist und die Rippe mit der Höhe H2 die Nebenrippe ist und diese beiden Rippen durch eine Nut mit flachem Boden voneinander getrennt sind.

15. Rohr nach irgendeinem der Ansprüche 1 bis 14, bei dem zwischen zwei benachbarten schrägen Rippen (2, 2') eine gerade Rippe (2") eingefügt ist, wobei die gerade Rippe eine Höhe H' < H oder kleiner als H1 aufweist.

16. Rohr nach irgendeinem der Ansprüche 1 bis 15, bei dem die Rippe (2) und die Nut (3) im Wesentlichen als Parallelogramme ausgebildet sind, wobei das Flächenverhältnis S_{N} / S_{R} im Wesentlichen gleich dem Verhältnis L_{N} / _{R} ist, wobei S_{N} und S_{R} die Fläche der Rippe (2) bzw. der Nut (3) bezeichnen.

17. Rohr nach irgendeinem der Ansprüche 1 bis 16 aus Cu und Cu-Legierungen, Al und Al-Legierungen, Fe und Fe-Legierungen.

18. Rohr nach irgendeinem der Ansprüche 1 bis 17 mit einem typischerweise runden, ovalen oder rechteckigen Querschnitt.

19. Wärmetauscher oder Batterie (4), die Rippen (5) und ausgedehnte Rohre (1') verwenden, welche durch Ausdehnung der Rohre (1) nach irgendeinem der Ansprüche 1 bis 18 gebildet werden.

20. Verfahren zur Herstellung genuteter Rohre nach irgendeinem der Ansprüche 1 bis 18, bei dem ein nicht genutetes Rohr (1") auf einem Nutdorn (70), der auf seiner Umfangsfläche mit einer Vielzahl von Nuten (700) versehen ist, mit einem radialen Pressmittel (71) radial gepresst wird, um ein genutetes Rohr (1) zu bilden, das auf seiner Innenfläche mit einer Vielzahl von Rippen (2) versehen ist, wobei das so gebildete genutete Rohr (1) mit einem Ziehmittel (72) in einer sogenannten axialen Bewegungsrichtung (10) des genuteten Rohrs (1) gezogen wird, das radiale Pressmittel (71) und der Nutdorn (70) gegenüber der Axialrichtung (10) unbeweglich bleiben, der Nutdorn (70) ein innen im nicht genuteten Rohr (1') angeordneter Dorn ist, der verbunden ist mit einem beweglichen Dorn (73), welcher vor dem Nutdorn (70) mit einer Haltedüse (74) festgehalten wird, das radiale Pressmittel (71) einen Drehkorb (710) mit einer Vielzahl von Elementen (711), typischerweise einer Vielzahl von Kugeln (711') umfasst, der sich auf Höhe des Nutdorns (70) in einer gegenüber der Axialrichtung (10) vorbestimmten Drehrichtung um das nicht genutete Rohr (1 ") dreht, **dadurch gekennzeichnet, dass**:
a) die Nuten (700) der Vielzahl von Nuten rechts- oder linksgängige Spiralnuten sind, um ein genutetes Rohr (1) mit einem Schrägungswinkel β ≠ 0 zu erhalten,
b) die Nuten (700) der Vielzahl von Nuten geneigte Nuten mit einer Rechts-oder Linksneigung sind, um ein genutetes Rohr (1) zu erhalten, dessen Rippen einen Neigungswinkel γ aufweisen,
c) die Drehrichtung des Drehkorbs (710), wobei es sich um die direkte oder die umgekehrte Drehrichtung handelt, insbesondere in Abhängigkeit von der Rechts- oder Linksneigung der Nuten (700) gewählt wird, um die Vielzahl von Rippen (2) der genuteten Rohre (1) in ihrer Gesamtheit auszubilden, wobei der Rechts- oder Linksgang des Nutdorns (70), die Rechts- oder Linksneigung der Nuten (700) und die direkte oder umgekehrte Drehrichtung des Drehkorbs (710) relativ zu einem Beobachter bestimmt werden, der sich hinter oder über dem Nutdorn (70) befindet und in die axiale Laufrichtung des genuteten Rohrs (1) blickt, wobei die direkte Drehrichtung die Uhrzeigerdrehrichtung ist.

21. Verfahren nach Anspruch 20, bei dem die Spiralnuten (700) des Nutdorns (70) bei direkter Drehrichtung des Drehkorbs (710) eine Linksneigung aufweisen, wobei der Nutdorn (70) rechts- oder linksgängig arbeitet.

22. Verfahren nach Anspruch 20, bei dem die Spiralnuten (700) des Nutdorns (70) bei umgekehrter Drehrichtung des Drehkorbs (710) eine Rechtsneigung aufweisen, wobei rechts- oder linksgängig gearbeitet wird.

23. Verfahren zur Herstellung genuteter Rohre nach irgendeinem der Ansprüche 1 bis 18, typischerweise nicht geriffelter Rohre, die durch Einarbeitung flacher Nuten in ein Metallband und Bildung eines geschweißten Rohrs erhalten werden.
